# EUROPÄISCHE PATENTSCHRIFT

(11) **EP 0 121 222 B1**
(45) Veröffentlichungstag und Bekanntmachung des Hinweises auf die Patenterteilung: **01.02.1989**
(21) Anmeldenummer: 84103387.1
(22) Anmeldetag: 27.03.1984
(51) Int. Cl.: G07C 9/00, A61B 5/10

(54) **Verfahren zum Speichern von Information auf einem tragbaren Speichermedium zur Personenidentifizierung und Vorrichtung zum Speichern von Information auf einem tragbaren Speichermedium**
Apparatus and method to store data on a portable data carrier for the identification of persons
Appareil et méthode pour la mise en mémoire de données sur un support de données portatif, destiné à l'identification de personnes

(30) Priorität: 01.04.1983 US 481198
(43) Veröffentlichungstag der Anmeldung: 10.10.1984
(73) Patentinhaber: SIEMENS AKTIENGESELLSCHAFT, 80333 München (DE)
(72) Erfinder: Rüll, Hartwig, Dr., D-8080 Fürstenfeldbruck (DE)

(56) Entgegenhaltungen:
- DE-A- 1 960 722
- US-A- 3 781 113
- US-A- 4 120 559
- IBM TECHNICAL DISCLOSURE BULLETIN, Band 13, Nr. 1, Juni 1970, Seiten 176-177; E.C. SCHUENZEL et al.: "Credit card system"

## Beschreibung

Die vorliegende Erfindung betrifft ein Verfahren zum Speichern von Information auf einem tragbaren Speichermedium zur Personenidentifizierung, bei dem ein oder mehrere persönliche Merkmale einer Person abgetastet werden, ein oder mehrere den abgetasteten persönlichen Merkmalen entsprechende Informationssignale abgeleitet werden, ein Kodierungs- oder Verwürfelungsschlüssel entwickelt wird, der Verwürfelungsschlüssel zum Kodieren der Informationssignale verwendet wird und die kodierten Informationssignale auf dem tragbaren Speichermedium gespeichert werden, sowie eine Vorrichtung zum Speichern verwürfelter Information auf einem tragbaren Speichermedium mit einer Abtasteinrichtung zum Abtasten eines oder mehrerer persönlicher Merkmale einer Person, einer mit der Abtasteinrichtung verbundenen Ableitungseinrichtung zum Ableiten eines oder mehrer Informationssignale, die den abgetasteten Merkmalen entsprechen, einer mit der Ableitungseinrichtung verbundenen Empfangseinrichtung zum Empfang der Informationssignale, einer mit der Empfangseinrichtung verbundenen Kodierungseinrichtung zum Kodieren der lnformationssignale mit einem Verwürfelungsschlüssel und einer mit der Kodierungseinrichtung verbundenen Speicherungseinrichtung zum Speichern der kodierten Informationssignale auf dem tragbaren Speichermedium.

Die Verwendung von Kreditkarten und Kontobelastungsplatten erfordert ein Mittel zur positiven Identifizierung, das ein Fälschen nicht zuläßt bzw. fälschungssicher ist. Außerdem macht die Notwendigkeit der Identifizierung von Personen für den Zugang zu gesicherten Bereichen eine positive Identifizierung erforderlich, um Personenvortäuschungen zu verhindern. Die Personenerkennung ist das ideale Identifizierungsverfahren, jedoch ist es unpraktisch, wenn man von wenigen Situationen absieht.

Ein im US-Patent 3 781 113 beschriebenes automatisches Personenverifizierungssystem weist einen kohärentoptischen, filterangepaßten Korrelator auf. Es rechnet die zweidimensionale Kreuzkorrelationsfunktion zwischen dem vorliegenden Fingerabdruck und einem Fingerabdruck aus, der früher auf einer Identifizierungskarte verschlüsselt worden ist. Wenn diese Fingerabdrücke übereinstimmen, wird am Ausgang des optischen Systems ein hell leuchtender Lichtfleck erzeugt. Wenn die Abdrücke nicht übereinstimmen, wird ein Zufallsmuster niedriger Lichtintensität erzeugt. Jedesmal wenn die korrelierte Spitze eine vorbestimmte Schwelle überschreitet, wird ein grünes Licht eingeschaltet und ein Relais geschlossen. Das Schließen des Relais wird typischerweise dazu benutzt, ein Türschloßsolenoid zu erregen. Jede Identifizierungskarte in dem automatischen Personenverifizierungssystem enthält ein kleines fotografisches Filmstück. Das auf diesem Filmstück bzw. Chip aufgezeichnete Bild stellt eine kodierte Version des Fingerabdrucks des Trägers dar. Jede Person, die Zutritt zu einer durch dieses automatische Personenverifizierungssystem geschützte Einrichtung sucht, muß einen frischen Ölfingerabdruck auf einem speziellen Fenster absetzen. Wie vorstehend erwähnt, korreliert das System den frischen Fingerabdruck mit dem gespeicherten Fingerabdruck. Wenn sie übereinstimmen bzw. zusammenpassen, wird ein grünes Licht angeregt und das Tor entriegelt.

Obwohl das in dem US-Patent 3 781 113 beschriebene System eine gewisse Sicherheitsschwelle erzeugt, kann jede Person, die das System benutzt und das entsprechende Gerät mit dem Schlüssel zum Dekodieren der auf der Identifizierungskarte fixierten Information hat, jede vertrauliche Information lesen, die auf jeglicher Identifizierungskarte gespeichert ist.

Aus der Druckschrift IBM Technical Disclosure Bulletin, Band 13, Nr. 1, Juni 1970, Seiten 176-177, ist bereits ein Verfahren zum Speichern von Informationen auf einem tragbaren Speichermedium zur Personenidentifizierung bekannt, nach welchem persönliche Merkmale (Fingerabdruck) einer Person abgetastet werden, aus den abgetasteten persönlichen Merkmalen entsprechende Informationssignale abgeleitet werden, ein Verwürfelungsschlüssel entwickelt wird, der Verwürfelungsschlüssel zum Kodieren der Informationssignale verwendet wird und die kodierten Informationssignale auf dem tragbaren Speichermedium gespeichert werden.

Aufgabe der vorliegenden Erfindung ist es, ein von unbefugten Personen nicht umgehbares Verfahren zur Personenidentifizierung bzw. persönlichen Identifikation und eine Vorrichtung zur Durchführung eines solchen Verfahrens anzugeben.

Diese Aufgabe wird durch die im kennzeichnenden Teil des Patentanspruchs 1 bzw. 3 angegebenen Merkmale gelöst. Bevorzugte und vorteilhafte Anwendungen der Erfindung gehen aus den abhängigen Ansprüchen hervor.

Ein Vorteil der Erfindung ist darin zu sehen, daß ein Verfahren und eine Vorrichtung für ein Personenidentifizierungssystem oder -beglaubigungssystem geschaffen ist, wobei verwürfelte Information, die persönlichen Merkmalen oder Eigenschaften des Anwenders enspricht, auf einem tragbaren Speichermedium gespeichert ist.

Ein weiterer Vorteil der Erfindung ist darin zu sehen, daß ein Verfahren und eine Vorrichtung für ein Personenidentifizierungssystem geschaffen sind, wobei das tragbare Speichermedium zur Verifikation der Identität einer Person benutzt werden kann. Die Erfindung stellt auch ein Personenidentifizierungssystem oder -beglaubigungssystem bereit, in welchem verwürfeite Information, die persönlichen Merkmalen oder Eigenschaften einer Person entspricht, auf einem tragbaren Speichermedium gespeichert ist. Zur Durchführung dieser Speicherung werden die persönlichen Merkmale einer Person zuerst abgetastet. Dann werden Informationssignale, die den abgetasteten persönlichen Merkmalen oder Eigenschaften entsprechen abgeleitet und aus den Informationssignalen ein charakteristischer Verwürfelungsschlüssel abgeleitet. Dieser Verwürfelungsschlüssel wird zum Kodieren der Informationssignale benutzt, die dann auf dem tragbaren Speichermedium gespeichert werden.

Die Erfindung stellt des weiteren ein Verfahren und eine Vorrichtung zur Verifizierung der Identität einer Person bereit, das ein tragbares Speichermedium benutzt, auf dem kodierte Informationssignale zur persönlichen Identifikation gespeichert worden sind. Die persönlichen Merkmale oder Eigenschaften der zu identifizierenden Person werden abgetastet und vorliegende Informationssignale, die den abgetasteten Merkmalen oder Eigenschaften entsprechen, werden abgeleitet. Dann wird ein charakteristischer Verwürfelungsschlüssel aus den vorliegenden Informationssignalen abgeleitet und ein erster Satz von zum Vergleich dienenden kodierten Informationssignalen, die auf dem tragbaren Speichermedium gespeichert sind, wird abgetastet und mit dem charakteristischen Verwürfelungsschlüssel dekodiert, der von den vorliegenden Informationen abgeleitet ist. Ein zweiter Satz Vergleichssignale wird von den dekodierten Informationssignalen abgeleitet und mit dem ersten Satz Vergleichssignalen zur Verifizierung der Identität der Person verglichen.

Die Entwicklung eines charakteristischen Verwürfelungsschlüssels aus den persönlichen Merkmalen oder Eigenschaften der Person, die Zutritt sucht, und die Verwendung dieses Verwürfelungsschlüssels zwecks Kodierung und Dekodierung verhindert einem Unbefugten Zugang bzw. Zutritt zu einer geschützten Einrichtung. Ein Diebstahl der Vorrichtung, die den Verwürfelungsschlüssel erzeugt, ermöglicht es der Person nur, ihre Personenidentifizierungskarte zu lesen. Deshalb können andere Identifizierungskarten nicht gelesen werden, noch kann durch Verwendung von Identifizierungskarten, die anderen Leuten gehören, ein Zugang gewonnen werden.

Die vorliegende Erfindung kann beispielsweise persönliche Eigenschaften oder Merkmale, wie beispielsweise Fingerabdrücke, die Sprache und Gesichter, verwenden. Außerdem können Hologramme, verwürfeite magnetische Aufzeichnungssysteme oder ein Lichtmodulationssystem verwendet werden.

Andere Merkmale und Vorteile der Erfindung ergeben sich aus der folgenden Beschreibung bevorzugter Ausführungsformen und aus den Ansprüchen.

Für ein volles Verständnis der vorliegenden Erfindung sei auf die folgende detaillierte Beschreibung bevorzugter Ausführungsformen der Erfindung anhand der beigefügten Zeichnungen bezug genommen. Von den Figuren zeigen :
Figur 1 eine teilweise im Schnitt gezeigte schematische Darstellung einer Vorrichtung zum Speichern von verwürfelter, einem persönlichen Merkmal entsprechender Information auf einem tragbaren Speichermedium, wobei die persönlichen Merkmale oder Eigenschaften von Fingerabdrücken abgeleitet sind und das Speichermedium eine Identifizierungskarte mit einem Hologramm ist ; und
Figur 2 eine teilweise im Schnitt gezeigte schematische Darstellung der Vorrichtung zur Verifikation der Identität einer Person, die eine Identifizierungskarte benutzt, auf der zur persönlichen Identifikation dienende und von Fingerabdrücken abgeleitete Informationssignale mittels eines Hologramms gespeichert worden sind.

Eine bevorzugte Ausführungsform der Erfindung wird im folgenden unter Bezugnahme auf die Figuren 1 und 2 der Zeichnungen beschrieben.

Nach Figur 1 verwendet die Vorrichtung zum Speichern von Information eine grundlegend kohärente Lichtquelle in Form eines Lasers 1, der einen Lichtstrahl 2 auf einen Strahlteiler 3 und auch auf einen Objektträger 4 richtet, auf dem eine Fotografie eines auf einer Identifizierungskarte 5 zu speichernden Fingerabdrucks vorliegt. Der Strahlteiler 3 richtet einen Referenzlaserstrahl 6 auf einen Spiegel 7 und dann zu dem Kodierer 8, der weiter unten eingehender beschrieben wird.

Der durch den Kodierer 8 hindurchgehende Referenzlaserstrahl 6 trifft auf die Karte 5 und überlagert dabei den durch eine Linse 9 fokussierten Objektstrahl 11 und erzeugt ein Hologramm. Auf der Karte 5 ist ein empfindlicher Film 10 angeordnet, und-wenn der Fingerabdruck des Subjekts mittels des Objektträgers 4 in den Objektstrahl gebracht worden ist, wird sowohl mit dem Referenzlaserstrahl 6 als auch mit dem Objektstrahl 11 eine Belichtung gemacht. Die Linse fokussiert so, daß von dem Objektträger mit dem Fingerabdruck ein reelles Bild 12 in einem Abstand hinter der Karte 5 erzeugt wird.

Zur Modulation oder Kodierung des Referenzlaserstrahls 6 erfaßt ein Detektor 14 persönliche Eigenschaften oder Merkmale aus einem vorliegenden Fingerabdruck 15 der zu identifizierenden Person. Der an den Sensor 13 gekoppelte Detektor 14 leitet Informationssignale, die dem abgetasteten vorliegenden Fingerabdruck 15 entsprechen, ab und gibt diese Signale an ein Bildverarbeitungssystem 16 weiter. Ein typisches Bildverarbeitungssystem, das einen Sensor und einen Detektor enthält, ist in der US-Patentanmeldung, US Serial No. 176,695, vorgeschlagen worden.

Das Bildverarbeitungssystem erzeugt ein auf den Fingerabdruckmerkmalen basierendes Kodewort 17, das aus einer Folge von Binärziffern besteht, welche die Merkmale oder Eigenschaften des Fingerabdrucks entsprechend von für Fingerabdruckerfassung benutzten Regeln beschreibt. die in « The LX39 Latent Fingerprint Matcher" NBS Special Publication 50-36, Issued Aug. 1978 : « Manual and Automated Fingerprint Registration _{"}, NBS Technical Note 780, Issued June 1972, and « The M40 Fingerprint Matcher". NBS Technical Note 878, 1972 beschrieben sind.

Das Kodewort stellt einen Verwürfelungsschlüssei dar und wird einem Kodierer 8 zugeführt, der einen elektronischen Dekodierer 18 und eine mechanische Vorrichtung oder Einrichtung umfaßt. Die mechanische Einrichtung weist eine kodierte Apertur 19 auf, die aus einer eine Apertur irgendeiner Form tragenden Platte besteht, wobei die Platte entsprechend den Koordinatenachsen in der x-, y- oder z-Richtung durch elektronische Mittel bewegbar ist. Die zwischen dem Referenzlaserstrahl und der Identifizierungskarte angeordnete kodierte Apertur moduliert den Referenzlaserstrahl. Der Laserstrahl wird dann durch eine dispergierende Einheit 20 dispergiert, die aus einer Mattscheibe, beispielsweise aus Glas besteht. Der Kodierer, typischerweise ein generelles optisches Element, ändert die Phase und/oder Amplitude des durch ihn hindurchgehenden Laserstrahls. Wenn die kodierte Apertur als ein reflektierendes Element verwendet wird, wird der Laserstrahl durch dieses Element statistisch oder zufällig reflektiert.

Die kodierte Apertur 19, die mechanisch in drei Richtungen einschließlich einer Kreisbewegung durch den Kodierer bewegt wird, wirkt als eine Einrichtung zum Verwürfein des Referenzlaserstrahls, um ein verwürfeltes Hologramm zur Verwendung auf der Identifizierungskarte zu erzeugen. Die Verwürfelung (scrambling) hängt von dem Fingerabdruck der zu registrierenden Person ab.

Es ist auch möglich, anstelle des mechanischen Kodierers einen elektronisch gesteuerten Dekodierer oder einen elektrooptischen Mustergenerator zu verwenden, wie er beispielsweise in « Laser Focus_{"}, Juni 1979, S. 85 oder « Titus device », IEEE Transactions on Computers, Vol. C24, No. 3, April 1975, S. 393 beschrieben ist.

Die Identifizierungskarte trägt jetzt eine Fotografie eines kodierten Hologramms des Fingerabdrucks der Person auf einem Film 10, das durch einen Verwürfelungsschlüssel kodiert ist, der von dem gegenwärtigen oder vorliegenden Fingerabdruck 15 abgeleitet ist.

Die Verwendung der Karte 5 in einem Personenidentifizierungssystem wird anhand der Figur 2 beschrieben. Irgendeine Person, die in Einrichtungen eintritt, die durch das erfindungsgemäße Personenidentifizierungssystem gesichert sind, führt ihre Identifizierungskarte, die ihr kodiertes Fingerabdruckhologramm trägt, in ein Dekodierungsgerät ein. Etwa zur gleichen Zeit muß sie einen frischen Fingerabdruck 15 auf den an den Detektor 14 gekoppelten Sensor 13 absetzen, der den Fingerabdruck abtastet und gegenwärtige Informationssignale ableitet, welche dem abgetasteten Fingerabdruck entsprechen. Das an den Detektor 14 gekoppelte Bildverarbeitungssystem 16 entwickelt ein charakteristisches Kodewort 17, welches wie vorstehend beschrieben, einen Verwürfelungsschlüssel darstellt. Das Kodewort 17 wird an den Kodierer 21 geliefert, der so arbeitet und ausgebildet ist, wie der in Fig. 1 beschriebene Kodierer. Der Dekodierer 18 im Kodierer 21 bewegt die kodierte Apertur 19 durch mechanische Mittel gemäß dem Kodewort 17. Dadurch wird der Referenzlaserstrahl 6 durch die kodierte Apertur 19 in der gleichen Weise geformt, wie er während der Erzeugung der Identifizierungskarte moduliert worden ist. Der Referenzlaserstrahl trifft dann auf die Dispergierungseinheit 20 in Form einer Mattscheibe, um einen dispergierten Referenzlaserstrahl zu erzeugen.

Zur Dekodierung des Hologramms auf dem Film 10 wird die Karte 5 durch den dispergierten und demodulierten Referenzlaserstrahl belichtet und ein dekodiertes reelles Bild 12 des Fingerabdrucks wird auf einen fotooptischen Sensor 22 projiziert. Der Sensor 22 ist im gleichen Abstand von der Karte angeordnet, wie das reelle Bild des Fingerabdrucks von der in Figur 1 gezeigten Karte entfernt angeordnet ist. Dies stellt einen integralen Teil des Sensor-Detektor-Systems dar, der zur Entwicklung der Informationssignale benutzt wird.

Ein zweites Bildverarbeitungssystem 23, welches so arbeitet und ausgebildet ist, wie das Bildverarbeitungssystem 16, das bereits diskutiert worden ist, entwickelt ein zweites Kodewort 24, das auf dem dekodierten Bild basiert, das auf den Sensor projiziert wird. Dieses Kodewort besteht aus einer Reihe von Binärziffern.

Ein an das Bildverarbeitungssystem 16 des vorliegenden Fingerabdrucks und an das zweite Bildverarbeitungssystem 23 des dekodierten Fingerabdrucks gekoppelter Komparator 25 vergleicht beide Kodeworte. Wenn das von dem vorliegenden Fingerabdruck abgeleitete Kodewort 17 mit dem von gespeicherten und dekodierten Fingerabdruck abgeleiteten Kodewort 24 übereinstimmt oder mit diesem zusammenpaßt, wird ein Licht 26 angeregt und ein Tor 27 entriegelt.

Es wurden ein Verfahren und ein Gerät zum Speichern von Information in verwürfelter Form beschrieben, die sich auf persönliche Merkmale einer Peson beziehen. Dieses Information kann auf einem tragbaren Speichermedium gespeichert werden, das von der Person getragen und dazu benutzt werden kann, einen Zugang zu einem gesicherten Bereich durch Dekodierung am Platz und Verifikation der gespeicherten Information zu gewinnen.

## Patentansprüche

1. Verfahren zum Speichern von Information auf einem tragbaren Speichermedium (5) zur Personenidentifizierung, bei dem
a) ein oder mehrere persönliche Merkmale (15) einer Person abgetastet werden,
b) ein oder mehrere den abgetasteten persönlichen Merkmalen entsprechende Informationssignale abgeleitet werden,
c) ein Kodierungs-oder Verwürfelungsschlüssel (17) entwickelt wird,
d) der Verwürfelungsschlüssel (17) zum Kodieren der Informationssignale verwendet wird und
e) die kodierten Informationssignale auf dem tragbaren Speichermedium (5) gespeichert werden, dadurch gekennzeichnet, daß
f) der Kodierungs oder Verwürfelungsschlüssel aus den Informationssignalen abgeleitet wird.

2. Verfahren zur Verifikation der Identität einer Person durch Vergleich erster (17) und zweiter (24) Vergleichssignale, die einerseits durch Abtastung von persönlichen Merkmalen einer Person erhalten werden und andererseits durch Abtastung eines tragbaren Speichermediums (5), auf welchem kodierte Informationssignale zur Personenidentifizierung nach dem Verfahren nach Anspruch 1 gespeichert worden sind, dadurch gekennzeichnet, daß
a) aus dem den abgetasteten persönlichen Merkmalen entsprechenden Informationssignal ein erstes Kodewort (17) entwickelt wird,
b) zur Dekodierung des vom Speichermedium abgetasteten Informationssignals das erste Kodewort verwendet wird,
c) aus dem mittels des ersten Kodeworts dekodierten Signal ein zweites Kodewort (24) abgeleitet wird,
d) das erste und das zweite Kodewort zur Verifizierung der Identität der Person verglichen werden.

3. Vorrichtung zum Speichern verwürfelter Information auf einem tragbaren Speichermedium (5) mit
a) einer Abtasteinrichtung (13) zum Abtasten eines oder mehrerer persönlicher Merkmale einer Person,
b) einer mit der Abtasteinrichtung (13) verbundenen Ableitungseinrichtung (14) zum Ableiten eines oder mehrerer Informationssignale, die den abgetasteten Merkmalen entsprechen,
c) einer mit der Ableitungseinrichtung (14) verbundenen Empfangseinrichtung (16) zum Empfang der Informationssignale,
d) einer mit der Empfangseinrichtung (16) verbundenen Kodierungseinrichtung (8) zum Kodieren der Informationssignale mit einem Verwürfelungsschlüssel (17) und
e) einer mit der Kodierungseinrichtung (8) verbundenen Speicherungseinrichtung zum Speichern der kodierten Informationssignale auf dem tragbaren Speichermedium (5), dadurch gekennzeichnet, daß
f) die Vorrichtung den Verwürfelungsschlüssel (17) aus den Informationssignalen ableitet.

4. Vorrichtung zur Verifikation der Identität einer Person durch Vergleich erster (17) und zweiter (26) Vergleichssignale, die einerseits durch Abtastung von persönlichen Merkmalen einer Person erhalten werden und andererseits durch Abtastung eines tragbaren Speichermediums (5), auf welchem kodierte Informationssignale zur Personenidentifizierung mittels einer Vorrichtung nach Anspruch 3 gespeichert worden sind, gekennzeichnet durch
a) eine mit der Empfangseinrichtung (16) verbundene Einrichtung zum Ableiten eines ersten Satzes Vergleichssignale (17) aus den vorliegenden Informationssignalen,
b) eine mit der Einrichtung zum Ableiten des ersten Satzes Vergleichssignale (17) verbundene Einrichtung (21) zum Abtasten und Dekodieren der auf dem tragbaren Speichermedium (5) gespeicherten kodierten Informationssignale,
c) eine zweite Einrichtung (23) zum Ableiten eines zweiten Satzes Vergleichssignale (24) aus den dekodierten Informationssignalen und
d) eine mit der Einrichtung (23) zur Ableitung des zweiten Satzes Vergleichssignale (24) verbundene Einrichtung (25) zum Vergleichen des ersten und zweiten Satzes Vergleichssignale zur Verifikation der Identität der Person.

5. Speichermedium nach einem der vorhergehenden Ansprüche, dadurch gekennzeichnet, daß die gespeicherten kodierten Informationssignale in einem Hologramm gespeichert sind, das mit dem Verwürfelungsschlüssel (17) kodiert oder verwürfelt ist.

## Claims

1. Method to store data on a portable data carrier (5) for the identification of persons, in which
a) one or more personal features (15) of a person are scanned,
b) one or more information signals corresponding to the scanned personal features are derived, ,
c) a coding or scrambling key (17) is developed,
d) the scrambling key (17) is used for coding the information signals and
e) the coded information signals are stored on the portable data carrier (5), characterized in that
f) the coding or scrambling key is derived from the information signals.

2. Method to verify the identity of a person by comparing first (17) and second (24) comparison signals obtained on the one hand by scanning personal features of a person and, on the other hand, by scanning a portable data carrier (5) on which coded information signals are stored for the identification of persons in accordance with the method according to Claim 1, characterized in that
a) a first code word (17) is developed from the information signal corresponding to the scanned personal features,
b) the first code word is used to decode the information signal scanned from the data carrier,
c) a second code word (24) is derived from the signal decoded by means of the first code word,
d) the first and the second code word are compared to verify the identity of the person.

3. Apparatus for storing scrambled information on a portable data carrier (5) having
a) a scanning device (13) for scanning one or more personal features of a person,
b) a derivation device (14), connected with the scanning device (13), for deriving one or more information signals which correspond to the scanned features,
c) a receiving device (16), connected with the derivation device (14), for receiving the information signals,
d) a coding device (8), connected with the receiving device (16), for coding the information signals with a scrambling key (17) and
e) a storage device, connected with the coding device (8), for storing the coded information signals on the portable data carrier (5), characterized in that
f) the device derives the scrambling key (17) from the information signals.

4. Device to verify the identity of a person by comparing first (17) and second (26) comparison signals obtained on the one hand by scanning personal features of a person and, on the other hand, by scanning a portable data carrier (5) on which coded information signals for the identification of persons have been stored by means of an apparatus according to Claim 3, characterized by
a) a device, connected with the receiving device (16), for deriving a first set of comparison signals (17) from the information signals present,
b) a device (21), connected with the device for deriving the first set of comparison signals (17), for scanning and decoding the coded information signals stored on the portable data carrier (5),
c) a second device (23) for deriving a second set of comparison signals (24) from the decoded information signals and,
d) a device (25), connected with the device (23) for deriving the second set of comparison signals (24), for comparing the first and second set of comparison signals to verify the identity of the person.

5. Data carrier according to one of the preceding claims, characterized in that the stored coded information signals are stored in a hologram which is coded or scrambled with the scrambling key (17).

## Revendications

1. Procédé pour la mémorisation d'informations sur un milieu de mémorisation portable (5), en vue de l'identification de personnes, dans lequel
a) une ou plusieurs caractéristiques personnelles (15) d'une personne sont détectées,
b) un ou plusieurs signaux d'informations qui correspondent aux caractéristiques détectées, sont dérivés,
c) une clé de codage ou d'embrouillement (17) est développée,
d) la clé d'embrouillement (17) est utilisée pour coder les signaux d'informations,
e) les signaux d'informations codés sont mémorisés sur le milieu de mémorisation (5), caractérisé par le fait que
f) la clé de codage ou d'embrouillement est dérivée des signaux d'informations.

2. Procédé pour vérifier l'identité d'une personne par comparaison de premiers (17) et de seconds (24) signaux de comparaison qui sont obtenus d'une part par détection de caractéristiques personnelles d'une personne et d'autre part par l'exploration d'un milieu de mémorisation portable (5) sur lequel des signaux d'informations codés ont été mémorisés pour l'identification de personnes selon le procédé de la revendication 1, caractérisé par le fait que
a) on développe, à partir du signal d'informations qui correspond aux caractéristiques personnelles qui ont été détectées, un premier mot de code (17),
b) on utilise le premier mot de code pour décoder le signal d'informations résultant de l'exploration du milieu de mémorisation,
c) on dérive un second mot de code (24) à partir du signal décodé à l'aide du premier mot de code,
d) on compare le premier et le second mot de code pour la vérification de l'identité de la personne.

3. Dispositif pour la mémorisation d'informations embrouillées sur un milieu de mémorisation portable (15), comportant

a) un dispositif de balayage ou d'exploration (13) pour la lecture d'une bu de plusieurs caractéristiques personnelles d'une personne,
b) un dispositif de déduction (14) pour dériver un ou plusieurs signaux d'informations qui correspondent aux caractéristiques qui ont été détectées,
c) un dispositif de réception (16) qui est relié au dispositif de déduction (14), en vue de la réception des signaux d'informations,
d) un dispositif de codage (8) relié au dispositif de réception (16), en vue du codage des signaux d'informations avec une clé d'embrouillement (17), et
e) un dispositif de mémorisation relié au dispositif de codage (8), en vue de mémoriser les signaux d'informations codés sur un milieu de mémorisation portable (5), caractérisé par le fait que
f) le dispositif dérive la clé d'embrouillement (17) à partir des signaux d'informations.

4. Dispositif pour vérifier l'identité d'une personne par comparaison de premiers (17) et de seconds (26) signaux de comparaison qui sont obtenus d'une part par détection de caractéristiques personnelles d'une personne et, d'autre part par l'exploration d'un milieu de mémorisation portable (5) sur lequel des signaux d'informations pour l'identification de personnes ont été mémorisés à l'aide d'un dispositif selon la revendication 3, caractérisé par
a) un dispositif, relié au dispositif de réception (16), en vue de dériver d'un premier jeu de signaux de comparaison (17), à partir des signaux d'informations qui sont présents,
b) un dispositif (21) qui est relié au dispositif servant à dériver le premier jeu de signaux de comparaison (17), en vue de balayer et de coder les signaux d'informations codés qui sont mémorisés sur le milieu de mémorisation portable (5),
c) un second dispositif pour dériver un second jeu de signaux de comparaison (24) à partir des signaux d'informations décodés, et
d) un dispositif (25), qui est relié au dispositif (23) servant à dériver le second jeu de signaux de comparaison (24), servant à comparer le premier et le second jeu de signaux de comparaison pour la vérification de l'identité des personnes.

5. Milieu de mémorisation selon une des revendications précédentes caractérisé par le fait que les signaux d'informations codés sont mémorisés dans un hologramme qui est codé avec la clé d'embrouillement (17) ou qui est embrouillé.
